# EUROPÄISCHE PATENTSCHRIFT

(11) **EP 0 235 786 B1**
(45) Veröffentlichungstag und Bekanntmachung des Hinweises auf die Patenterteilung: **11.10.1989**
(21) Anmeldenummer: 87102938.5
(22) Anmeldetag: 02.03.1987
(51) Int. Cl.: D06F 57/12

(54) **Gerät zum Trocknen von Wäsche**
Device for drying laundry
Dispositif pour le séchage du linge

(30) Priorität: 03.03.1986 DE 3606840
(43) Veröffentlichungstag der Anmeldung: 09.09.1987
(73) Patentinhaber: LEIFHEIT Aktiengesellschaft, D-56377 Nassau (DE)
(72) Erfinder: Lenz, Astrid, D-5409 Hömberg (DE)

(56) Entgegenhaltungen:
- DE-A- 3 041 651
- FR-E- 91 554
- US-A- 1 366 526
- US-A- 1 586 065

## Beschreibung

Die Erfindung bezieht sich auf ein Gerät zum Trocknen von Wäsche gemäß dem Oberbegriff des Anspruchs 1.

Nach der DE-OS 30 41 651 ist ein derartiges Gerät bekannt. Die Stäbe sind dabei mit Hilfe von Augen auf zwei Stangen geführt.

Nach der DE-PS 13 03 817 ist ein weiteres derartiges Gerät bekannt. Dabei dienen als Führung Gleitbahnen in den Haltern. In diesen Gleitbahnen sind Gleitstücke, an denen die Stäbe befestigt sind, geführt.

Nachteilig an beiden Geräten ist, daß, insbesondere wenn das Gerät als Wandgerät benutzt wird und relativ hoch angeordnet ist, die hinteren Stäbe umständlich zu bestücken sind.

Aufgabe der Erfindung ist es, ein Gerät zum Trocknen für Wäsche zu schaffen, bei dem die Bestückung besonders einfach möglich ist und das Gerät dennoch leicht zu handhaben ist.

Dies wird mit dem kennzeichnenden Merkmal des Anspruchs erreicht. Dadurch, daß die Führung aus zwei übereinanderliegenden Bahnen, die über eine 1800-Umlenkung verbunden sind, besteht, ist es möglich, immer einen Stab in vorderste Position zu ziehen, ihn zu beladen, und dann auf der unteren Bahn weiter nach hinten zu schieben. Die Beladung der Stäbe kann also immer griffgünstig vorn erfolgen. Somit stellt auch die Beladung bei relativ hoch angebrachtem Gerät, wenn es als Wandgerät ausgebildet ist, kein Problem dar. Selbstverständlich ist die Anwendung dieses Gerät nicht nur auf ein Wandgerät beschränkt, es ist vielmehr auch möglich, dies mit Standbeinen zu versehen und als Standgerät zu verwenden.

Ein Ausführungsbeispiel der Erfindung wird im folgenden an Hand der Zeichnung näher erläutert. An einem Träger 1 zur Befestigung des Gerätes an einer Wand oder zur Anbringung von Standbeinen sind zwei Halter 2 um Drehachsen 3 schwenkbar gelagert. Der Halter 2 besteht aus einer oberen Bahn 4 und einer unteren Bahn 5, die über eine 180_{°}-Umlenkung 6 miteinander verbunden sind. Die Bahnen 4 und 5 sowie die Umlenkung 6 bilden die Führung. Die obere Bahn 4 ist am Ende um 90_{°} abgekröpft und in einem Lagerauge 7 gehalten. Ebenso ist die untere Bahn 5 rechtwinklig abgekröpft und in einem unteren Lagerauge 8 gehalten. Die Abkröpfung 9 der unteren Bahn bildet gleichzeitig das Depot für nicht benötigte Stäbe. Die Stäbe 10 sind über Augen 11 geführt.

Zum Beladen mit Wäschestücke werden zunächst alle Stäbe auf die obere Bahn 4 geschoben. Dann wird der erste Stab in Pfeilrichtung 12 nach vorne und um die Umlenkung 6 auf die untere Bahn 5 geschoben. In der Position 13 des Stabes 14 erfolgt die Bestückung mit Wäsche. Daraufhin wird der Stab mit dem Wäschestück 15 in die Position 16 geschoben. Dieser Vorgang wiederholt sich, bis alle Stäbe aufgebraucht sind und diese alle in gewünschtem Abstand auf der unteren Bahn 5 angeordnet sind. Zum Entnehmen der Wäsche wird in umgekehrter Reihenfolge verfahren.

## Patentansprüche

Gerät zum Trocknen von Wäsche mit zumindest zwei an einem Träger (1) gelagerten Halter, zwischen denen Stäbe (10, 14) zur Aufnahme der zu trocknenden Wäsche in, beziehungsweise auf einer Führung verschiebbar angeordnet sind, dadurch gekennzeichnet, daß die Führung aus zwei übereinanderliegenden, über eine 180 Grad-Umlenkung (6) verbundene Bahnen (4, 5) besteht, wobei die Stäbe (10, 14) von der oberen Bahn (4) auf die untere Bahn (5) verschiebbar sind.

## Claims

Device for drying laundry, having at least two stays mounted on a support (1), between which bars (10, 14) to take the laundry to be dried are disposed in a sliding manner in or on a guideway, characterized in that the guideway comprises two tracks (4, 5) which are disposed one above the other and are connected through a 18_{0°} angle (6), it being possible for the bars (10, 14) to be slid from the upper track (4) to the lower track (5).

## Revendications

Dispositif pour le séchage du linge, comprenant au moins deux supports montés sur une console (1 ), entre lesquels sont disposées des barres (10, 14) pour recevoir le linge à sécher, qui peuvent être déplacées sur un dispositif de guidage, caractérisé en ce que le dispositif de guidage est constitué par deux voies (4, 5) disposées l'une au-dessus de l'autre et reliées par une partie (6) coudée sur 180_{°}, les barres (10, 14) pouvant être déplacées de la voie supérieure (4) vers la voie inférieure (5).
